# EUROPÄISCHE PATENTANMELDUNG

(11) **EP 1 249 335 A1**
(43) Veröffentlichungstag der Anmeldung: **16.10.2002**
(21) Anmeldenummer: 02076036.9
(22) Anmeldetag: 18.03.2002
(51) Int. Cl.: B30B 9/30, A01D 90/08

(54) **Rundballenpresse mit Zerkleinerungsvorrichtung für Abfallmaterialien**

(30) Priorität: 13.04.2001 EP 01201366
(71) Anmelder: Lely Enterprises AG, 6300 ZUG (CH)
(72) Erfinder: Leonard, Robin, Naples, Florida (US); van der Lely, Olaf, 6300 Zug (CH)
(74) Vertreter: Corten, Maurice Jean F.M.

(57) **Zusammenfassung**

Die Erfindung betrifft eine Rundballenpresse (4, 35) mit Zerkleinerungseinrichtung (22, 45) für Abfallmaterialien. Um eine Vorrichtung zu schaffen, mit der Abfallmaterialien kostengünstig an verschiedenen Orten des Entstehens zerkleinert und verpreßt sowie ohne Zwischenlagerung mitgenommen werden können, wird erfindungsgemäß vorgeschlagen, daß die Rundballenpresse (4, 35) auf einem Fahrzeug (2, 38) betreibbar ist.

## Beschreibung

Die Erfindung betrifft eine Rundballenpresse mit Zerkleinerungsvorrichtung für Abfallmaterialien.

Die vorstehend beschriebene Rundballenpresse läßt sich der DE 197 12 793 A1 entnehmen. Hier erfolgt zunächst eine Zerkleinerung von Papier oder Dokumenten mittels einer oberhalb eines Zuführspaltes eines zylindrischen Preßraumes angeordneten Schneideinrichtung. Von der Schneideinrichtung fällt das zerschnittene Material durch den Zuführspalt in den Preßraum und soll dort von umfangsseitig angeordneten, antreibbaren Preßwalzen zu einem Rundballen verdichtet werden, der leicht zu transportieren und platzsparend zu lagern ist. Die Rundballenpresse arbeitet stationär an einem Einsatzort und weist Räder auf, auf denen die Rundballenpresse bei Wartungsarbeiten und/oder bei Ersatz von Betriebsmitteln aus Ecken oder Nischen herausgefahren werden kann, um eine gute Zugänglichkeit zu erreichen. Nach Zwischenlagerung dieser Ballen werden diese dann auf ein Fahrzeug geladen und beispielsweise zu einer Recyclinganlage gebracht, wo die Ballen entladen und in eine Verarbeitungsanlage eingeführt werden. Als Preßelemente sind Walzen vorgesehen, die den Nachteil haben, daß viel zerkleinertes Material während des Preßvorganges nach unten aus dem Preßraum auf den Boden fällt.

Bei der Beseitigung von Dokumenten und Akten, insbesondere bei größeren Mengen, ist es wünschenswert, das Abfallmaterial am Ort des Entstehens zu zerstören und zur Volumenverringerung in Ballen zu verpressen, die ohne Zwischenlagerung und möglichst umgehend an den Ort der Beseitigung, z. B. eine Recyclinganlage gebracht werden.

Der Erfindung liegt die Aufgabe zugrunde, eine Vorrichtung zu schaffen, mit der Abfallmaterialien kostengünstig an verschiedenen Orten des Entstehens zerkleinert und verpreßt sowie ohne Zwischenlagerung mitgenommen werden können.

Diese Aufgabe wird erfindungsgemäß dadurch gelöst, daß die Rundballenpresse auf einem Fahrzeug betreibbar ist.

Der Erfindung liegt der Grundgedanke zugrunde, eine bisher nur stationär arbeitende Rundballenpresse als mobile Rundballenpresse zu verwenden, die beispielsweise von einem Dienstleister betrieben wird. Sobald die Rundballenpresse ihre Tätigkeit an einem Ort beendet hat, kann sie zum nächsten Ort oder zur nächsten Firma gefahren werden, bei der Abfall anfällt und für die Beseitigung zu zerkleinern, zu pressen und abzuholen ist. Somit entfallen nicht nur Investitionen an der Anfallstelle des Abfalls in Maschinen, Personal und Lagerraum, sondern es kann beispielsweise vertrauliches Aktenmaterial zerkleinert, gepreßt und gleich mitgenommen werden zum Ort der Beseitigung. Eine Rundballenpresse eignet sich insbesondere für den Einsatz auf einem Fahrzeug, weil Rundballenpressen ein relativ geringes Eigengewicht haben, kompakt bauen, kostengünstig sind und insbesondere aufgrund ausschließlich rotierender Preßelemente keine Stöße, Schwingungen oder größere Belastungen während des Preßbetriebes auf das Fahrzeug ausüben und einen relativ geringen Leistungsbedarf sowie eine einfache Umschnürung aufweisen.

In vorteilhafter Weise ist die Rundballenpresse stehend auf einem Pickup (Caddy) betreibbar. Hierbei kann auf den auf dem Markt verfügbaren Rollverdichter der Type RV 641/642 der Anmelderin zurückgegriffen werden, der ohne technische Änderungen beispielsweise mittels eines einfachen Hilfsrahmens oder direkt auf der Ladefläche befestigt wird. Die Energieversorgung erfolgt über ein Verlängerungskabel vom Stromnetz aus. Die Beschickung erfolgt manuell. Der Kostenaufwand für die Realisierung dieser erfindungsgemäßen Vorrichtung is minimal. Zur Mitnahme der fertig gepreßten Ballen kann außer der noch verfügbaren Ladefläche des Pickups noch ein Anhänger dienen. Der Rollverdichter ist im hinteren Bereich des Pickups aufgestellt mit nach hinten weisender Eingabe- und Ausgabeöffnung. Der Bediener kann dabei auf dem Erdboden stehen und das Abfallmaterial leicht von Hand über einen Aufgabetisch zuführen und die fertigen Ballen (ca. 15 bis 25 kg pro Ballen) auf die Ladefläche setzen.

Für eine Kopplung mit Zuführsystemen des Abfalles und/oder mit Abfuhrsystemen der fertig gepreßten Ballen ist das Pressengehäuse vorzugsweise liegend auf dem Fahrzeug montiert, d. h. Eingabe-/Bedienseite und Ausgabeseite sind getrennt voneinander. In weiterer Ausgestaltung dieser Ausführungsform weist die Rundballenpresse einen Einfülltrichter für das Abfallmaterial auf.

Da durch den mobilen Einsatz der Rundballenpresse verschiedene Anfallstellen angefahren werden, ist es wichtig, daß die Rundballenpresse eine Bindevorrichtung mit einer Einrichtung zum Bevorraten einer oder mehrerer Bindematerialien aufweist, um verschiedenes Preßgut auch mit entsprechendem Bindemittel sortenrein zu umschnüren.

Eine besonders vorteilhafte Ausgestaltung wird dann erreicht, wenn die Rundballenpresse ein oder mehrere durchgehendes/e, sich über die gesamte Breite des Preßraumes erstreckendes/e Förderband/bänder als Preßelement aufweist. Dadurch fällt während des Preßvorganges praktisch kein Material durch Öffnungen nach unten.

Nach einem weiteren Merkmal der Erfindung erfolgt der Antrieb der Rundballenpresse durch elektrische Energie, die über ein separates Stromaggregat oder durch Anschluß an das Stromnetz zur Verfügung gestellt wird.

Es ist aber auch möglich, daß der Antrieb der Rundballenpresse durch Hydraulik- und/oder mechanische Energie erfolgt, die direkt oder indirekt vom Fahrzeugmotor erzeugt wird. Weitere Vorteile und vorteilhafte Ausgestaltungen ergeben sich aus den übrigen Unteransprüchen und der Beschreibung.

In der Zeichnung ist die Erfindung an zwei Ausführungsbeispielen näher erläutert. Es zeigt:
- Fig.1: in Seitenansicht eine schematische Darstellung einer auf einem PKW-Anhänger montierten Rundballenpresse,
- Fig. 2: eine Draufsicht auf Fig. 1 und
- Fig. 3: eine auf einem Lastkraftwagen liegend angeordnete Rundballenpresse mit einer Fördereinrichtung zur maschinellen Beschickung.

Auf der Ladefläche 1 eines PKW-Anhängers 2 ist hinter der Anhängerachse 3 eine betriebsbereite Rundballenpresse 4 derart montiert, daß eine Einwurföffnung 5 für zu verpressendes Abfallmaterial nach hinten gerichtet ist. Der PKW-Anhänger 2 ist an ein Kraftfahrzeug 6 angehängt. Die Fahrtrichtung ist durch Pfeil 7 gekennzeichnet. Die hintere Bordwandklappe 8 des Anhängers 2 ist in aufgeklappter Stellung gezeichnet.

Hinsichtlich des Aufbaues und Wirkungsweise einer bekannten Rundballenpresse 4 für Kartonagenabfälle o. dgl. kann z. B. auf die deutsche Offenlegungsschrift Nr. DE 28 09 887 A1 verwiesen werden.

Eine derartige Rundballenpresse 4 besteht im wesentlichen aus einem Pressengehäuse 9 mit einem Preßraum 10, welcher durch zwei Förderbandsegmente 11, 12 gebildet wird, wobei zwischen Förderbandsegment 11 und Förderbandsegment 12 oben ein Zuführspalt 13 freigelassen ist zum Zuführen von zu verpressendem Material aus einem Aufgaberaum 14 über einen Aufgabetisch 15. Das eine Förderbandsegment 11 ist in einem gestellfesten Pressengehäuseteil 16 auf Umlenk- und/oder Antriebsrollen 17 gelagert und ist nach oben über den Zuführspalt 13 vorgezogen. Das andere Förderbandsegment 12 ist in einem um eine obere Schwenkachse 18 in eine gestrichelt gezeichnete Entladestellung 19 für den Rollballen 20 aufklappbaren Pressengehäuseteil 21 angeordnet. Im Aufgaberaum 14 ist oberhalb des Zuführspaltes 13 eine Zerkleinerungsvorrichtung 22 in form zweier Schneidwalzen 23, 24 eingebaut, die seitlich im Pressengehäuse 9 gelagert sind und in Richtung der Pfeile 25 rotierend antreibbar sind, um das in den Aufgaberaum 14 eingefüllte Abfallmaterial auf gewünschte Größe zu zerkleinern. Oberhalb der Schneidwalze 23 ist rechtwinklig zum Aufgabetisch 15 eine sich vertikal nach oben erstreckende Blechwand 26 benachbart zum Förderbandsegment 11 vorgesehen, die eine Wand des Aufgaberaumes 14 bildet und eine Mitnahme von ungeschnittenem Abfallmaterial durch das Förderbandsegment 11 verhindert. Ein schräggestelltes Leitblech bildet den Übergang zwischen Schneidwalze 24 und Zuführspalt 13.

Soll Abfallmaterial ungeschnitten direkt dem Preßraum 10 zugeführt werden, kann die obere Schneidwalze 23 und die Blechwand 26 leicht ausgebaut werden oder gegebenenfalls können auch beide Schneidwalzen 23, 24 entfernt werden.

Das Pressengehäuse 9 wird in axialer Richtung des Preßraumes 10 von zwei in einem der Preßraumbreite entsprechenden Abstand seitlich nebeneinander angeordneten Seitenwänden 27 begrenzt. Als äußere Begrenzungen sind außerdem eine Rückand 28, eine obere Abdeckung 29 und an der Vorderseite eine Vorderwand 30 vorgesehen, an welche mit Scharnieren eine etwa bis zum Boden reichende Ballenentnahmeklappe 31 angelenkt ist.

Zwischen Förderbandsegment 11 und Blechwand 26 ist im oberen Bereich eine nicht dargestellte Umhüllvorrichtung angeordnet mit mehreren Vorratsrollen verschiedener Bindematerialien, z. B. Folie, Sisalgarn und Kunststoffgarn. Je nach Abfallmaterial kann somit der Ballen sortenrein mit dem entsprechenden Bindematerial umschnürt werden.

Wie aus Fig. 2 ersichtlich, ist die Rundballenpresse 4 auf der in Fahrtrichtung 7 gesehen linken hinteren Hälfte des Anhängers 2 angeordnet. Sie kann aber auch mittig oder links versetzt montiert sein. Im vorderen Bereich des Anhängers 2 ist ein Stromaggregat 32 angebracht, das über Versorgungsleitungen 33 mit der Rundballenpresse 4 verbunden ist. Die Energieversorgung kann aber auch vom Stromnetz mittels Verlängerungskabel oder auch hydraulisch direkt oder indirekt abgeleitet vom Motor des Kraftfahrzeuges erfolgen.

Die Arbeitsweise der Vorrichtung ist wie folgt:

Die Rundballenpresse 4 wird auf dem Anhänger 2 zur Anfallstelle des Abfallmaterials gefahren. Das Abfallmaterial kann z. B. in Paletten bereitgestellt sein. Nach Inbetriebnahme des Stromaggregates 32 und Einschalten der Rundballenpresse 4 wird Abfallmaterial von Hand in den Aufgaberaum 14 geworfen. Der Aufgabetisch 15 ist vorzugsweise als nicht dargestelltes Förderband ausgebildet und fördert das Material gegen die Schneidwalzen 23, 24, die es zerkleinern und durch die Zuführöffnung 13 in den Preßraum 10 fördern. Das in Pfeilrichtung 34 umlaufende Förderbandsegment 11 drückt das geschnittene Abfallmaterial in den Preßraum 10 Während der Gutzufuhr entsteht der in Figur 1 im Preßraum 10 gezeichnete Rundballen 20, der bei bestimmtem Ballendurchmesser drehmomentabhängig, leistungsabhängig oder auch druck- oder gewichtsabhängig selbsttätig oder manuell mit sortengleichem Bindematerial umhüllt wird. Nach Öffnen des Pressengehäuseteiles 21 in die gestrichelt gezeichnete Entladestellung wird der Rundballen 20 ausgeworfen, wobei sich gleichzeitig die Ballenentnahmeklappe 31 öffnet und der Rollballen 20a durch die Öffnung nach außen austritt. Die so erzeugten Rollballen (Gewicht ca. 15 bis 25 kg) werden anschließend manuell auf der Ladefläche 1 des Anhängers gestapelt. Bei einem Ballendurchmesser von 0,4 m und einer Breite von 0,6 m können beispielsweise drei Ballen 20b nebeneinander und zwei bis drei Ballen übereinander gestapelt werden, siehe Fig. 2. Nach Beendigung der Tätigkeit an einem Ort, wird das Gespann zur nächsten Firma gefahren, wo Abfallmaterial anfällt. Anstelle von Akten, Computerpapier, Dokumenten können auch anorganische Abfälle wie beispielsweise Laub verpreßt werden, die mit kompostierbarem Umhüllmaterial umschnürt sind.

Die in Figur 3 dargestellte Rundballenpresse 35 entspricht in Funktion und Wirkung der in Fig. 1 näher beschriebenen Rundballenpresse 4, jedoch kann die Rundballenpresse 35 für größere Rundballenabmessungen, z. B. bis 1,2 m Ballendurchmesser und 1,2 m Ballenbreite ausgelegt sein, weil die Rundballenpresse 35 maschinell beschickbar ist.

Die betriebsbereite Rundballenpresse 35 ist liegend über der Hinterachse 36 auf der Ladefläche 37 eines Lastkraftwagens 38 montiert. Der Zuführspalt 39 in den Preßraum 40 ist schräg nach oben und hinten gerichtet. Eine Auslaßöffnung 41 für den fertigen Rundballen 42 weist in durch Pfeil 43 gekennzeichnete Fahrtrichtung. Über dem Zuführspalt 39 ist ein Einfülltrichter 44 montiert. Im Einfülltrichter 44 ist eine Zerkleinerungsvorrichtung 45 eingebaut. In den Einfülltrichter 44 mündet von hinten ein schräg aufwärts gerichtetes nur teilweise dargestelltes Förderband 46, das sich auf dem Erdboden abstützt und beispielsweise von einem nicht dargestellten Förderkanal umgeben ist, damit auf dem Förderband 46 befindliches Abfallmaterial nicht seitlich hinunterfällt oder wegweht. Das Förderband 46 ist auf dem Lastkraftwagen 38 mitführbar und in eine Transportstellung verstellbar. Der Einfülltrichter 44 weist oben eine Sensorik 47 als Sicherheitseinrichtung auf, z. B. eine Lichtschranke oder einen Infrarotsensor. Die Rundballenpresse 35 und/oder die Zerkleinerungseinrichtung 45 sind/ist nur einschaltbar, wenn die Sensorik 47 meldet, daß sich keine Gliedmaßen oder eine Person im Bereich des Einfülltrichters 44 befinden/t. Eine ähnliche Sicherheitseinrichtung kann sich auch im Bereich des aufklappbaren Pressengehäuseteiles 48 befinden, um zu verhindern, daß es beim Öffnen oder Schließen des Pressengehäuseteiles 48 zu Gefährdungen von Personen kommt. Das auf der Ladefläche 37 fest montierte Pressengehäuseteil 49 weist eine schiefe Ebene als Abrollvorrichtung 50 für den Rundballen 42a auf. Im vorderen Bereich des Lastkraftwagens 38 ist ein Stromaggregat 52 angeordnet, das über Versorgungsleitungen 53 mit der Rundballenpresse 35 verbunden ist.

Die Arbeitsweise der Rundballenpresse 35 ist wie folgt: Abfallmaterial steht auf einer Palette 54 entweder auf dem Erdboden oder auf der Ladefläche 37 oder wird von einem Förderer herantransportiert. Das Abfallmaterial wird auf das Förderband 46 gegeben und in den Einfülltrichter 44 gefördert. Das Ein- und Ausschalten des Förderbandes 44 kann beispielsweise durch eine obere und eine untere Lichtschranke im Einfülltrichter 44 oder manuell gesteuert werden. Die Zerkleinerungsvorrichtung 45 zerkleinert das Abfallmaterial, das dann auf das in Richtung des Pfeiles 55 umlaufende Förderbandsegment 56 fällt, dem Preßraum 40 zugeführt und zu einem Rundballen 42 gepreßt wird. Nach Umschnürung des Ballens 42 mit Bindematerial wird das Pressengehäuseteil 48 in die gestrichelt dargestellte Entladestellung 51 aufgeklappt und der Rundballen 42 läuft auf der Abrollvorrichtung 50 auf die Ladefläche 37. Um auch Kartonagen oder andere Materialien ungeschnitten pressen zu können, kann hierfür an der Rundballenpresse 35 eine nicht dargestellte Bypassöffnung vorgesehen sein.

Da eine Rundballenpresse ein geringes Eigengewicht in Relation zum Gesamtgewicht eines Fahrzeuges besitzt, kann ein Großteil der Ladefläche für den Ballentransport genutzt werden. Die Entladung der Ballen erfolgt mittels Lader, so daß das gesamte Verfahren weitgehend auf Handarbeit verzichtet.

## Patentansprüche

1. Rundballenpresse mit Zerkleinerungsvorrichtung (22, 45) für Abfallmaterialien, **dadurch gekennzeichnet, daß** die Rundballenpresse (4, 35) auf einem Fahrzeug (2, 38) betreibbar ist.

2. Rundballenpresse nach Anspruch 1, **dadurch gekennzeichnet, daß** das Fahrzeug ein Pickup und/oder ein PKW-Anhänger (2) ist.

3. Rundballenpresse nach Anspruch 1, **dadurch gekennzeichnet, daß** das Fahrzeug ein Lastkraftwagen (35), Anhänger oder ein Tieflader ist.

4. Rundballenpresse nach einem der vorhergehenden Ansprüche, **dadurch gekennzeichnet, daß** das Pressengehäuse (9) stehend auf dem Fahrzeug (2) montiert ist.

5. Rundballenpresse nach einem der Ansprüche 1 bis 3, **dadurch gekennzeichnet, daß** das Pressengehäuse (49) liegend auf dem Fahrzeug (38) montiert ist.

6. Rundballenpresse nach einem oder mehreren der vorhergehenden Ansprüche, **gekennzeichnet durch** eine manuelle und/oder maschinelle Beschickung.

7. Rundballenpresse nach einem oder mehreren der vorhergehenden Ansprüche, **dadurch gekennzeichnet, daß** die Rundballenpresse (35) einen Einfülltrichter (44) für das Abfallmaterial aufweist.

8. Rundballenpresse nach einem oder mehreren der vorhergehenden Ansprüche, **dadurch gekennzeichnet, daß** die Zerkleinerungsvorrichtung (22, 45) oberhalb eines Zuführspaltes (13, 39) angeordnet und lösbar mit dem Pressengehäuse (9, 49) verbunden ist, so daß die Rundballenpresse (4, 35) wahlweise mit und ohne Zerkleinerungsvorrichtung (22, 45) betreibbar ist.

9. Rundballenpresse nach einem oder mehreren der vorhergehenden Ansprüche, **dadurch gekennzeichnet, daß** die Zerkleinerungsvorrichtung (22, 45) als Aktenvernichter ausgestaltet ist.

10. Rundballenpresse nach einem oder mehreren der vorhergehenden Ansprüche, **dadurch gekennzeichnet, daß** die Rundballenpresse (4, 35) und/oder die Zerkleinerungsvorrichtung (22, 45) nur einschaltbar sind/ist, wenn eine Sensorik (47) meldet, daß sich keine Person oder keine Gliedmaßen im Bereich des Einfülltrichters (14, 44) befinden.

11. Rundballenpresse nach einem oder mehreren der vorhergehenden Ansprüche, **dadurch gekennzeichnet, daß** ein aufklappbares Pressengehäuseteil (21, 48) für den Auswurf eines fertigen Ballens (20, 42) nur schließbar ist, wenn eine Sensorik meldet, daß sich keine Gliedmaßen oder eine Person im Gefahrenbereich befinden/t.

12. Rundballenpresse nach einem oder mehreren der vorhergehenden Ansprüche, **dadurch gekennzeichnet, daß** dem Einfülltrichter (44) eine Einrichtung (46) für die Zufuhr von Abfallmaterial vorgeschaltet ist.

13. Rundballenpresse nach einem oder mehreren der vorhergehenden Ansprüche, **gekennzeichnet durch** eine ebenfalls auf dem Fahrzeug (38) montierte Einrichtung (50) für die Abfuhr der gepreßten Ballen (42a) von der Rundballenpresse (35) auf die Ladefläche (37) des Fahrzeuges (38).

14. Rundballenpresse nach einem oder mehreren der vorhergehenden Ansprüche, **dadurch gekennzeichnet, daß** die Rundballenpresse (4, 35) eine Bindevorrichtung aufweist mit einer Einrichtung zum Bevorraten einer oder mehrerer Bindematerialien, um verschiedenes Preßgut auch mit entsprechendem Bindemittel sortenrein zu umschnüren.

15. Rundballenpresse nach einem oder mehreren der vorhergehenden Ansprüche, **gekennzeichnet durch** ein oder mehrere durchgehendes/e, sich über die gesamte Breite des Preßraumes (10, 40) erstreckendes/e Förderband/-bänder (11, 12, 56) als Preßelement.

16. Rundballenpresse nach einem oder mehreren der vorhergehenden Ansprüche, **gekennzeichnet durch** eine Einrichtung zum Wiedereinbringen von unterhalb des Preßraumes (10, 40) liegenden Kleinmaterialien in den Einfülltrichter (44) oder in den Preßraum (10, 40).

17. Rundballenpresse nach einem oder mehreren der vorhergehenden Ansprüche, **gekennzeichnet durch** eine elektrische (32, 52), hydraulische und/oder mechanische Energieversorgung der Rundballenpresse (4, 35) sowie der vor und/oder nachgeschalteten Zufuhr- (46) oder Abfuhreinrichtungen.

18. Rundballenpresse nach einem oder mehreren der vorhergehenden Ansprüche, **dadurch gekennzeichnet, daß** der Antrieb der Rundballenpresse (4, 35) durch elektrische Energie erfolgt, die über ein separates Stromaggregat (32, 52) oder durch Anschluß an das Stromnetz zur Verfügung gestellt wird.

19. Rundballenpresse nach einem oder mehreren der vorhergehenden Ansprüche, **dadurch gekennzeichnet, daß** der Antrieb der Rundballenpresse (4, 35) durch Hydraulik- und/oder mechanische Energie erfolgt, die direkt oder indirekt vom Fahrzeugmotor erzeugt wird.

20. Rundballenpresse nach einem oder mehreren der vorhergehenden Ansprüche, **dadurch gekennzeichnet, daß** die Steuerung des Betriebsablaufes durch Elektroenergie aus dem Bordnetz des Fahrzeuges erfolgt.

21. Rundballenpresse nach einem oder mehreren der vorhergehenden Ansprüche, **dadurch gekennzeichnet, daß** auf einem Fahrzeug (2, 38) eine Rundballenpresse (4, 35), ein Stromaggregat (32, 52) und eine Ladefläche (1, 37) zur Mitnahme fertig gepreßter Ballen (20b, 42a) vorgesehen sind.
